# EUROPÄISCHE PATENTSCHRIFT

(11) **EP 0 521 291 B1**
(45) Veröffentlichungstag und Bekanntmachung des Hinweises auf die Patenterteilung: **17.04.1996**
(21) Anmeldenummer: 92108719.3
(22) Anmeldetag: 23.05.1992
(51) Int. Cl.: A44B 19/34, A44B 19/54

(54) **Reissverschluss mit gewebten Tragbändern und darin eingewebten Verschlussgliederreihen**
Slide fastener having a woven support band which is interwoven with the row of slide fastener elements
Fermeture à glissière avec une ruban-support tissé qui est tissé ensemble avec les éléments d'accrochage

(30) Priorität: 18.06.1991 DE 4120030
(43) Veröffentlichungstag der Anmeldung: 07.01.1993
(73) Patentinhaber: Opti Patent-, Forschungs- und Fabrikations-AG, CH-8750 Riedern-Allmeind (CH)
(72) Erfinder: Fröhlich, Alfons, W-4300 Essen 1 (DE)
(74) Vertreter: Andrejewski, Walter, Dr.

(56) Entgegenhaltungen:
- DE-A- 2 855 370
- DE-A- 3 007 276
- DE-A- 3 022 032
- DE-A- 3 142 030
- DE-C- 3 347 067

## Beschreibung

Die Beschreibung betrifft einen Reißverschluß mit gewebten Tragbändern und darin eingewebten Verschlußgliederreihen aus Kunststoffmonofilament, wobei die Tragbänder aus Kettfäden und nebeneinanderliegenden Doppelschüssen eines kontinuierlichen Grundschußfadens aufgebaut sind, wobei die Verschlußgliederreihen jeder Reißverschlußhälfte aus einer kontinuierlichen, beim Webvorgang erzeugten Schraubenwendel mit als Kunststoffmonofilament-Doppelschuß ausgeführten Verschlußgliedern aus Kuppelköpfen sowie daran anschließenden, in einer Projektion auf die Reißverschlußebene weitgehend übereinanderliegenden Schenkeln bestehen und rückwärtige Verbindungsteile vorgesehen sind, wobei die Doppelschüsse der Grundschußfäden in einer Projektion auf die Reißverschlußebene unter den Verschlußgliedern und ohne Überfassung des Kunststoffmonofilamentes zwischen den Verschlußgliedern angeordnet und einige der Kettfäden der Tragbänder als Bindekettfäden über die Verschlußglieder geführt sind, und wobei die Doppelschüsse zwischen den Verschlußgliedern durch zumindest einen der Bindekettfäden als Grundschußfaden-Abstützschlaufe bis in den Bereich der oberen Schenkel der Verschlußglieder gezogen sind. In dem Teilmerkmal, daß die Doppelschüsse der Grundschußfäden ohne Überfassung des Kunststoffmonofilamentes geführt sind, kommt konkret zum Ausdruck, daß diese Doppelschüsse die rückwärtigen Verbindungsteile nicht überlassen, sondern unterlassen. Solche Reißverschlüsse können bekanntlich mit modernen Nadelwebautomaten bei großer Webgeschwindigkeit erstellt werden, wobei die Nadeln einerseits die Grundschußladen-Doppelschüsse und andererseits die Verschlußglieder als Monofilament-Doppelschüsse eintragen.

Reißverschlüsse des eingangs beschriebenen Aufbaus sind in verschiedenen Ausführungsformen bekannt. Dabei ist es auch bekannt (DE-C-3 347 067), eine zweite Bindekettfadenanordnung mit zumindest einem Bindekettfaden so zuzuführen, daß die Doppelschüsse der Tragbänder zwischen den Verschlußgliedern überfaßt und die Verschlußglieder mit den darum liegenden Doppelschuß unterfaßt sind. Hier unterfassen die Bindekettfäden in jeder Periode zumindest zwei Verschlußglieder, davon eines mit dem darunterliegenden Doppelschuß und eines ohne den darunterliegenden Doppelschuß. Die Biegefestigkeit und die Aufreifelfestigkeit des Verbundes der Verschlußgliederreihen und der Tragbänder an den Enden eines solchen Reißverschlusses im Bereich der Bindekettfäden sind hier verbesserungsfähig.

Bei Reißverschlüssen des eingangs beschriebenen Aufbaus (DE-C-3 007 276, DE-C-3 022 032) kann im übrigen mit verschiedenen Bindungen und mit unterschiedlichem Rapport in bezug auf die Bindekettfäden gearbeitet werden. Die Anordnung ist stets so getroffen, daß zwei Verschlußglieder in einer Kettfadentasche angeordnet sind. Das hat sich bewährt, jedoch ist auch hier die Biegesteifigkeit in bezug auf die Biegungen in der Reißverschlußebene und aus der Reißverschlußebene heraus verbesserungsfähig. Das gilt auch für die Aufreifelfestigkeit.

Der Erfindung liegt das technische Problem zugrunde, bei einem Reißverschluß des eingangs beschriebenen Aufbaus die Biegefestigkeit, aber auch die Aufreifelfestigkeit, zu verbessen. Das gilt nach bevorzugter Ausführungsform der Erfindung fernerhin in bezug auf das sogenannte Ausgleichsverhalten` wenn zwei Hälften eines nicht gekuppelten Reißverschlusses im Zusammenhang mit dem Einnähen um ein geringes Maß im Schieber gegeneinander verzogen werden, um danach die Kupplungsfähigkeit durch Schieberbetätigung sicherzustellen. Insgesamt strebt die Erfindung in bezug auf die Reduzierung der Biegesteifigkeit, die Aufreifelfestigkeit sowie in bezug auf das Ausgleichsverhalten optimierende Verbesserungen an, und zwar ohne Beeinträchtigung der Querzugfestigkeit und der Knickfestigkeit.

Zur Lösung dieses technischen Problems ist Gegenstand der Erfindung ein Reißverschluß mit gewebten Tragbändern und darin eingewebten Verschlußgliederreihen aus Kunststoffmonofilament, wobei die Tragbänder aus Kettfäden und nebeneinanderliegenden Doppelschüssen eines kontinuierlichen Grundschußfadens aufgebaut sind, wobei die Verschlußgliederreihen jeder Reißverschlußhälfte aus einer kontinuierlichen, beim Webvorgang erzeugten Schraubenwendel mit als Kunststoffmonofilament-Doppelschuß ausgeführten Verschlußgliedern aus Kuppelköpfen sowie daran anschließenden, in einer Projektion auf die Reißverschlußebene weitgehend übereinanderliegenden Schenkeln bestehen und rückwärtige Verbindungsteile vorgesehen sind, wobei die Doppelschüsse der Grundschußfäden in einer Projektion auf die Reißverschlußebene unter den Verschlußgliedern und ohne Überfassung des Kunststoffmonofilamentes zwischen den Verschlußgliedern angeordnet und einige der Kettfäden der Tragbänder als Bindekettfäden über die Verschlußglieder geführt sind, wobei die Doppelschüsse zwischen den Verschlußgliedern durch zumindest einen der Bindekettfäden als Grundschußfaden-Abstützschlaufe bis in den Bereich der oberen Schenkel der Verschlußglieder gezogen sind und wobei die Kombination der folgenden Merkmale eingerichtet ist:
a) Eine erste Bindekettfadenanordnung mit mehreren Bindekettfäden ist so geführt, daß diese Bindekettfäden die zwischen den Verschlußgliedern bis in den Bereich der oberen Schenkel der Verschlußglieder gezogenen Doppelschüsse der Tragbänder stets untergreifen sowie zumindest zwei Verschlußglieder überfassen und im Anschluß an die überfaßten Verschlußglieder lediglich ein Verschlußglied unterfassen, und zwar mit dem darunterliegenden Doppelschuß,
b) eine zweite Bindekettfadenanordnung mit zumindest einem Bindekettfaden ist so geführt, daß die Doppelschüsse der Tragbänder zwischen den Verschlußgliedern überfaßt und die Verschlußglieder mit dem darunterliegenden Doppelschuß unterfaßt sind,
wobei die Anordnung so getroffen ist, daß die von einem Bindekettfaden der ersten Bindekettfadenanordnung zusammen mit dem darunterliegenden Doppelschuß unterfaßten Verschlußglieder auch von einem Bindekettfaden der zweiten Bindekettfadenanordnung unterfaßt sind.

Die Erfindung beruht auf der Erkenntnis, daß es für die Lösung der Aufgabe wesentlich ist, daß bei dem Reißverschluß des eingangs beschriebenen Aufbaus mit als Kunststoffmonofilament-Doppelschüssen ausgeführten Verschlußgliedern gleichzeitig die Merkmale a) und b) verwirklicht sind. Die Kombination insgesamt führt dazu, daß die einzelnen Verschlußglieder, d.h. die entsprechenden Monofilament-Doppelschüsse, in einer Bindekettfadentasche angeordnet sind. Faßt man den Verbund der Verschlußgliederreihen bildlich als eine Kette auf (man spricht in diesem Sinne auch von der Reißverschlußkette), so wird erfindungsgemäß die Anzahl der Kettenglieder gegenüber den bekannten Ausführungsformen mit zwei Verschlußgliedern in einer Bindekettfadentasche gleichsam verdoppelt. Dadurch wird die Biegesteifigkeit reduziert. Überraschenderweise werden die Querzugfestigkeit und die Knickfestigkeit nicht beeinträchtigt.

Bei einem Reißverschluß, der zwar gewebte Tragbänder und eingewebte Verschlußgliederreihen aus Kunststoffmonofilament aufweist, jedoch im übrigen von anderer Art ist, ist es bekannt (DE 28 55 370 C2), Bindekettfäden ähnlich wie vorstehend angegeben zu führen, jedoch ohne daß die Bindekettfäden der ersten Bindekettfädenanordnung im Anschluß an die überfaßten Verschlußglieder ein Verschlußglied mit dem darunterliegenden Doppelschuß der Grundschußfäden unterfassen. Von anderer Art ist dieser bekannte Reißverschluß, weil die Verschlußgliederreihen nicht als Kunststoffmonofilament-Doppelschüsse ausgeführt und als solche bei einem Webvorgang mit einer oder mit zwei besonderen Schußeintragungsnadeln erzeugt sind. Die Verschlußgliederreihen sind vielmehr mit Hilfe einer im Webautomaten angeordneten, textiltechnisch fremden Maschine, nämlich mit Hilfe einer Wickelmaschine mit Wickeldorn, schraubenwendelförmig geformt und bei der Fachbildung als Windung einer Schraubenwendel lediglich eingewebt. Das ist aufwendig. Die bei diesen Reißverschlüssen bekannte Art der Einbindung der Verschlußgliederreihen trägt zur Erhöhung der Biegefestigkeit nicht bei, die vielmehr durch einen Füllfaden bestimmt ist, und verbessert auch nicht die Aufreifelfestigkeit. Die Doppelschüsse der Grundschußfäden, die die rückwärtigen Verbindungsteile überfassen, kommen mit den Flanken des Reißverschlußschiebers in Kontakt und verschleißen vorzeitig.

Es versteht sich, daß die Bindung entsprechend einzurichten ist, und zwar in bezug auf die Struktur im einzelnen, aber auch in bezug auf die Spannung der Bindekettfäden. Das äußert sich im fertigen Reißverschluß unter anderem durch das Bindekettfaden-Einlaufverhältnis. Unter Bindekettfaden-Einlaufverhältnis versteht man das Verhältnis der Länge eines nicht eingebundenen Bindekettfadens zur Länge der sogenannten Reißverschlußkette, aus der der erfindungsgemäße Reißverschluß hergestellt ist. Eine bevorzugte Ausführungsform der Erfindung ist in diesem Zusammenhang dadurch gekennzeichnet, daß die Bindekettfäden der ersten Bindekettfadenanordnung mit einem Bindekettfaden-Einlaufverhältnis im Bereich von 1,25 : 1 bis 1,35 : 1 angeordnet sind. Bewährt hat sich eine Ausführungsform, bei der die Bindekettfaden der ersten Bindekettfadenanordnung mit einem Bindekettfaden-Einlaufverhältnis im Bereich von 1,28 : 1 bis 1,32 : 1 angeordnet sind. Entsprechend lehrt die Erfindung, daß der zumindest eine Bindekettfaden der zweiten Bindekettfadenanordnung mit einem Bindekettfaden-Einlaufverhältnis im Bereich von 2,50 bis 3,50 angeordnet ist. Hier hat sich eine Ausführungsform bewährt, bei der zumindest der eine Bindekettfaden der zweiten Bindekettfadenanordnung mit einem Bindekettfaden-Einlaufverhältnis im Bereich von 2,80 bis 3,20 angeordnet ist. Die Einlaufverhältnisse gelten für Reißverschlüsse mit Kuppelgliederreihen aus Monofilament von 0,48 bis 0,50 mm Dicke und zugehöriger Kuppelgliederreihen-Dicke von 1,1 bis 1,4 mm. Werden höhere Monofil-Dicken eingesetzt, so vergrößern sich die absoluten Einlaufwerte.

Um bei einem erfindungsgemäßen Reißverschluß auch das eingangs beschriebene Ausgleichsverhältnis zu verbessern, ist Gegenstand der Erfindung eine weitere Kombination mit den vorstehend beschriebenen Kombinationsmerkmalen, nämlich
c) eine dritte Bindekettfadenanordnung mit zumindest einem Bindekettfaden ist so geführt, daß die Doppelschüsse der Tragbänder zwischen den Verschlußgliedern, die als Grundschußfaden-Abstützschlaufe hochgezogen sind, unterfaßt, die Verschlußglieder aber überfaßt sind,
wobei die erste und die zweite Bindekettfadenanordnung nahe den rückwärtigen Verbindungsteilen, die dritte Bindekettfadenanordnung nahe den Kuppelköpfen angeordnet ist. In diesem Zusammenhang empfiehlt es sich, die Anordnung so zu treffen, daß der zumindest eine Bindekettfaden der dritten Bindekettfadenanordnung mit einem Bindekettfaden-Einlaufverhältnis im Bereich von 1,10 bis 1,20 angeordnet ist. Bewährt hat sich hier ein Bindekettfaden-Einlaufverhältnis von 1,14 bis 1,18.

Im einzelnen bestehen im Rahmen der Erfindung mehrere Möglichkeiten der weiteren Ausbildung und Gestaltung. So weist nach bevorzugter Ausführungsform der Erfindung die erste Bindekettfadenanordnung drei Bindekettfäden auf, die jeweils um zwei Schußeintragungen gegeneinander versetzt sind. So weist nach einer anderen bevorzugten Ausführungsform der Erfindung die erste Bindekettfadenanordnung vier Bindekettfäden auf, die jeweils um zwei Schußeintragungen gegeneinander versetzt sind. Die erste Bindekettfadenanordnung ist zweckmäßigerweise im Rapport hoch/tief/hoch/tief/tief/tief oder im Rapport hoch/tief/hoch/tief/tief/tief/hoch/tief so geführt, daß zwei oder drei Verschlußglieder überfaßt sind. Die zweite Bindekettfadenanordnung ist zweckmäßigerweise im Rapport tief/hoch geführt, die dritte im Rapport hoch/tief. Im Rahmen der Erfindung liegt es, die Bindekettfäden der ersten und/oder zweiten und/oder dritten Bindekettfadenanordnung auf den Schenkeln der Verschlußglieder mehrfach nebeneinander anzuordnen. Im Rahmen der Erfindung liegt es, zwischen den Verschlußgliedern und den darunter angeordneten Doppelschüssen der Grundschußfäden zumindest einen weiteren als Stehfaden ausgeführten Bindekettfaden anzuordnen.

Besonders bewährt hat sich eine Ausführungsform eines erfindungsgemäßen Reißverschlusses, bei dem die Tragbänder aus Polyesterfäden und die Monofilamente der Verschlußglieder aus einem Werktoff der Gruppe Polyamid, vorzugsweise PA 6.6, oder aus Polyester-Butylenterephthalat bestehen.

Im folgenden wird die Erfindung anhand einer lediglich ein Ausführungsbeispiel darstellenden Zeichnung ausführlicher erläutert. Es zeigen
- Fig. 1: eine gegenüber der Natur stark vergrößerte Draufsicht auf einen erfindungsgemäßen Reißverschluß, ausschnittsweise,
- Fig. 2: eine Ansicht des Gegenstandes der Fig. 1 aus Richtung des Pfeiles A,
- Fig. 3: das Bindungsschema des Reißverschlusses nach den Fig. 1 und 2, dargestellt in einem Längsschnitt durch eine Reißverschlußhälfte,
- Fig. 4: entsprechend der Fig. 3 ein anderes Bindungsschema für einen erfindungsgemäßen Reißverschluß,
- Fig. 5: entsprechend der Fig. 2 eine andere Ausführungsform eines erfindungsgemäßen Reißverschlusses, und
- Fig. 6: entsprechend der Fig. 2 eine weitere Ausführungsform.

Der in den Figuren dargestellte Reißverschluß ist ein Reißverschluß mit gewebten Tragbändern 1 und mit darin eingewebten Verschlußgliederreihen 2 aus Kunststoffmonofilament. Die Tragbänder 1 bestehen aus Kettfäden 3 und nebeneinanderliegenden Doppelschüssen 4 eines kontinuierlichen Grundschußfadens. Die Verschlußgliederreihen 2 jeder Reißverschlußhälfte bestehen aus einer kontinuierlichen, beim Webvorgang erzeugten Schraubenwendel mit Verschlußgliedern 5 aus Kuppelköpfen 6 und daran anschließenden, in einer Projektion auf die Reißverschlußebene weitgehend übereinanderliegenden Schenkeln 7. Außerdem sind rückwärtige Verbindungsteile 8 vorgesehen.

Die Anordnung ist so getroffen, daß die Doppelschüsse 4 in einer Projektion auf die Reißverschlußebene unter den Verschlußgliedern 5 und zwischen den Verschlußgliedern 5 angeordnet und einige der Kettfäden 3 der Tragbänder als Bindekettfäden über die Verschlußglieder 5 geführt sind. Die Doppelschüsse 4 zwischen den Verschlußgliedern 5 sind durch zumindest einen der Kettfaden 3 als Grundschußfaden-Abstützschlaufe bis in den Bereich der oberen Schenkel 7 der Verschlußglieder 5 gezogen.

Aus einer vergleichenden Betrachtung der Fig. 1 und 3 bzw. 1 und 4 entnimmt man, daß eine erste Bindekettfadenanordnung mit mehreren Bindekettfäden 31, 32, 33 bzw. 31, 32, 33, 34 so geführt ist, daß diese Bindekettfäden die Doppelschüsse 4 der Tragbänder 1 stets untergreifen sowie zumindest zwei Verschlußglieder 5 überfassen und im Anschluß daran ein Verschlußglied 5 mit dem darunterliegenden Doppelschuß 4 unterfassen. Außerdem ist eine zweite Bindekettfadenanordnung mit zumindest einem Bindekettfaden 35 so geführt, daß die Doppelschüsse 4 der Tragbänder 1 zwischen den Verschlußgliedern 5 überfaßt und die Verschlußglieder 5 mit dem darunterliegenden Doppelschuß 4 unterfaßt sind. Die Anordnung ist insgesamt so getroffen, daß die von einem Bindekettfaden 31, 32, 33 bzw. 31, 32, 33, 34 der ersten Bindekettfadenanordnung zusammen mit dem darunterliegenden Doppelschuß 4 unterfaßten Verschlußglieder 5 auch von dem zunächst einem Bindekettfaden 35 der zweiten Bindekettfadenanordnung unterfaßt sind.

Von besonderer Bedeutung ist im Rahmen der Erfindung das Bindekettfaden-Einlaufverhältnis. Dieses ist definiert als das Verhältnis der Länge eines nicht eingebundenen Bindekettfadens 3 zur Länge der sogenannten Reißverschlußkette, aus der der erfindungsgemäße Reißverschluß hergestellt ist und die aus den Tragbändern 1 und den Verschlußgliederreihen 2 besteht. Das Bindekettfaden-Einlaufverhältnis ist in den Figuren ausreichend erkennbar, und zwar in bezug auf die Bindekettfäden 31, 32, 33 bzw. 31, 32, 33, 34 der ersten Bindekettfadenanordnung im Bereich von 1,25 : 1 bis 1,35 : 1. Der zumindest eine Bindekettfaden 35 der zweiten Bindekettfadenanordnung ist demgegenüber mit einem Bindekettfaden-Einlaufverhältnis im Bereich von 2,50 bis 3,50 angeordnet.

Die Ausführungsbeispiele betreffen diejenige Ausführungsform, bei der auch das eingangs erläuterte Ausgleichsverhalten optimiert ist. Man erkennt eine dritte Bindekettfadenanordnung mit zumindest einem Bindekettfaden 36, die so geführt ist, daß die Doppelschüsse 4 der Tragbänder 1 zwischen den Verschlußgliedern 5, die als Grundschußfaden-Abstützschlaufe hochgezogen sind, unterfaßt, die Verschlußglieder 5 aber überfaßt sind. Im übrigen ist die Anordnung so getroffen, daß die erste und die zweite Bindekettfadenanordnung mit den Bindekettfäden 31 bis 35 nahe den rückwärtigen Verbindungsteilen 8, die dritte Bindekettfadenanordnung mit dem zumindest einen Bindekettfaden 36 nahe den Kuppelköpfen 6 angeordnet ist. Hier liegt das Bindekettfaden-Einlaufverhältnis im Bereich von 1,10 bis 1,20.

Im Ausführungsbeispiel nach der Fig. 4 besitzt die erste Bindekettfadenanordnung drei Bindekettfäden 31, 32, 33, die jeweils über zwei Schußeintragungen gegeneinander versetzt sind. In einem weiteren Ausführungsbeispiel erkennt man in der Fig. 3, daß die erste Bindekettfadenanordnung vier Bindekettfäden 31, 32, 33, 34 aufweist, die jeweils um zwei Schußeintragungen gegeneinander versetzt sind. Für die erste Bindekettfadenanordnung gilt der Rapport des Patentanspruches 11, den man in den Fig. 3 bzw. 4 unschwer nachvollzieht. Für die zweite Bindekettfadenanordnung gilt der Rapport tief/hoch im Ausführungsbeispiel nach den Fig. 1, 2 und 3. Ein anderes Ausführungsbeispiel der zweiten Bindekettfadenanordnung (35) zeigt die Fig. 4. Hier sind 2 Bindekettfäden (35) um zwei Schußeintragungen gegeneinander versetzt und im Rapport hoch/hoch/tief/hoch geführt, für die dritte Bindekettfadenanordnung gilt der Rapport hoch/tief. Insoweit ist auch der Rapport hoch/hoch/tief/hoch möglich. - Im Rahmen der Erfindung liegt es, die Bindekettfäden 31 bis 36 der ersten und/oder zweiten und/oder dritten Bindekettfadenanordnung auf den Schenkeln 7 der Verschlußglieder 5 mehrfach nebeneinander anzuordnen.

In den Fig. 3, 5 und 6 erkennt man, daß zusätzlich als Stehfäden 37 geführte Bindekettfäden, die zwischen den Verschlußgliedern 5 und den Doppelschüssen 4 laufen, angeordnet sind. Fig. 6 deutet außerdem an, daß die Bindekettfädenanordnungen in bezug auf die Anzahl und Position variiert werden können.

## Patentansprüche

1. Reißverschluß mit gewebten Tragbändern (1) und darin eingewebten Verschlußgliederreihen (2) aus Kunststoffmonofilament, wobei die Tragbänder (1) aus Kettfäden (3) und nebeneinanderliegenden Doppelschüssen (4) eines kontinuierlichen Grundschußfadens aufgebaut sind, wobei die Verschlußgliederreihen (2) jeder Reißverschlußhälfte aus einer kontinuierlichen, beim Webvorgang erzeugten Schraubenwendel mit als Kunststoffmonofilament-Doppelschuß ausgeführten Verschlußgliedern (5) aus Kuppelköpfen (6) sowie daran anschließenden, in einer Projektion auf die Reißverschlußebene weitgehend übereinanderliegenden Schenkeln (7) bestehen und rückwärtige Verbindungsteile (8) vorgesehen sind, wobei die Doppelschüsse (4) der Grundschußfäden in einer Projektion auf die Reißverschlußebene unter den Verschlußgliedern (5) und ohne Überfassung des Kunststoffmonofilamentes zwischen den Verschlußgliedern (5) angeordnet und einige der Kettfäden (3) der Tragbänder (1) als Bindekettfäden über die Verschlußglieder (5) geführt sind, wobei die Doppelschüsse (4) zwischen den Verschlußgliedern (5) durch zumindest einen der Bindekettfäden als Grundschußfaden-Abstützschlaufe bis in den Bereich der oberen Schenkel (7) der Verschlußglieder (5) gezogen sind und wobei die Kombination der folgenden Merkmale eingerichtet ist:
a) Eine erste Bindekettfadenanordnung mit mehreren Bindekettfäden (31, 32, 33 bzw. 31, 32, 33, 34) ist so geführt, daß diese Bindekettfäden die zwischen den Verschlußgliedern (5) bis in den Bereich der oberen Schenkel (7) der Verschlußglieder (5) gezogenen Doppelschüsse der Tragbänder (1) stets untergreifen sowie zumindest zwei Verschlußglieder (5) überfassen und im Anschluß an die überfaßten Verschlußglieder (5) lediglich ein Verschlußglied unterfassen, und zwar mit dem darunterliegenden Doppelschuß (4),
b) eine zweite Bindekettfadenanordnung mit zumindest einem Bindekettfaden (35) ist so geführt, daß die Doppelschüsse (4) der Tragbänder (1) zwischen den Verschlußgliedern (5) überfaßt und die Verschlußglieder (5) mit dem darunterliegenden Doppelschuß (4) unterfaßt sind,
wobei die Anordnung so getroffen ist, daß die von einem Bindekettfaden (31, 32, 33 bzw. 31, 32, 33, 34) der ersten Bindekettfadenanordnung zusammen mit dem darunterliegenden Doppelschuß (4) unterfaßten Verschlußglieder (5) auch von einem Bindekettfaden (35) der zweiten Bindekettfadenanordnung unterfaßt sind.

2. Reißverschluß nach Anspruch 1, dadurch gekennzeichnet, daß die Bindekettfäden (31, 32, 33 bzw. 31, 32, 33, 34) der ersten Bindekettfadenanordnung mit einem Bindekettfaden-Einlaufverhältnis im Bereich von 1,25 : 1 bis 1,35 : 1 angeordnet sind.

3. Reißverschluß nach Anspruch 2, dadurch gekennzeichnet, daß die Bindekettfäden (31, 32, 33 bzw. 31, 32, 33, 34) der ersten Bindekettfadenanordnung mit einem Bindekettfaden-Einlaufverhältnis im Bereich von 1,28 : 1 bis 1,32 : 1 angeordnet sind.

4. Reißverschluß nach einem der Ansprüche 1 bis 3, dadurch gekennzeichnet, daß der zumindest eine Bindekettfaden (35) der zweiten Bindekettfadenanordnung mit einem Bindekettfaden-Einlaufverhältnis im Bereich von 2,50 bis 3,50 angeordnet ist.

5. Reißverschluß nach Anspruch 4, dadurch gekennzeichnet, daß der zumindest eine Bindekettfaden (35) der zweiten Bindekettfadenanordnung mit einem Bindekettfaden-Einlaufverhältnis im Bereich von 2,80 bis 3,20 angeordnet ist.

6. Reißverschluß nach einem der Ansprüche 1 bis 5, gekennzeichnet durch ein weiteres Kombinationsmerkmal, nämlich
c) eine dritte Bindekettfadenanordnung mit zumindest einem Bindekettfaden (36) ist so geführt, daß die Doppelschüsse (4) der Tragbänder (1) zwischen den Verschlußgliedern (5), die als Grundschußfaden-Abstützschlaufe hochgezogen sind, unterfaßt, die Verschlußglieder (5) aber überfaßt sind,
wobei die erste und die zweite Bindekettfadenanordnung nahe den rückwärtigen Verbindungsteilen (8), die dritte Bindekettfadenanordnung nahe den Kuppelköpfen (6) angeordnet ist.

7. Reißverschluß nach Anspruch 6, dadurch gekennzeichnet, daß der zumindest eine Bindekettfaden (36) der dritten Bindekettfadenanordnung mit einem Bindekettfaden-Einlaufverhältnis im Bereich 1,10 bis 1,20 angeordnet ist.

8. Reißverschluß nach Anspruch 7, dadurch gekennzeichnet, daß der zumindest eine Bindekettfaden (36) der dritten Bindekettfadenanordnung mit einem Bindekettfaden-Einlaufverhältnis im Bereich von 1,14 bis 1,18 angeordnet ist.

9. Reißverschluß nach einem der Ansprüche 1 bis 8, dadurch gekennzeichnet, daß die erste Bindekettfadenanordnung drei Bindekettfäden (31, 32, 33) aufweist, die jeweils um zwei Schußeintragungen gegeneinander versetzt sind.

10. Reißverschluß nach einem der Ansprüche 1 bis 9, dadurch gekennzeichnet daß die erste Bindekettfadenanordnung vier Bindekettfäden (31, 32, 33, 34) aufweist, die jeweils um zwei Schußeintragungen gegeneinander versetzt sind.

11. Reißverschluß nach einem der Ansprüche 1 bis 10, dadurch gekennzeichnet, daß die erste Bindekettfadenanordnung (mit den Bindekettfäden 31, 32, 33 bzw. 31, 32, 33, 34) im Rapport hoch/tief/hoch/tief/tief/tief oder im Rapport hoch/tief/hoch/tief/tief/tief/hoch/tief so geführt ist, daß zwei oder drei Verschlußglieder überfaßt sind.

12. Reißverschluß nach einem der Ansprüche 1 bis 11, dadurch gekennzeichnet, daß die zweite Bindekettfadenanordnung (mit dem zumindest einen Bindekettfaden 35) im Rapport tief/hoch geführt ist.

13. Reißverschluß nach einem der Ansprüche 1 bis 12, dadurch gekennzeichnet, daß die dritte Bindekettfadenanordnung (mit dem zumindest einen Bindekettfaden 36) im Rapport hoch/tief geführt ist.

14. Reißverschluß nach einem der Ansprüche 11 bis 13, dadurch gekennzeichnet, daß die Bindekettfäden (31 bis 36) der ersten und/oder zweiten und/oder dritten Bindekettfadenanordnung auf den Schenkeln (7) der Verschlußglieder (5) mehrfach nebeneinander angeordnet sind.

15. Reißverschluß nach einem der Ansprüche 1 bis 14, dadurch gekennzeichnet, daß zwischen den Verschlußgliedern (5) und den darunter angeordneten Doppelschüssen (4) der Grundschußfäden zumindest ein weiterer, als Stehfaden (37) geführter Bindekettfaden angeordnet ist.

16. Reißverschluß nach einem der Ansprüche 1 bis 15, dadurch gekennzeichnet, daß die Tragbänder (1) aus Polyesterfäden und die Monofilamente der Verschlußglieder (5) aus einem Werkstoff der Gruppe Polyamid, vorzugsweise aus PA 6.6, oder aus Polyester-Butylenterephthalat bestehen.

## Claims

1. A sliding clasp fastener having woven stringer tapes (1) and rows of fastener elements (2) made of plastic monofilaments woven therein, wherein the stringer tapes (1) are built up from warp threads (3) and from double weft lengths (4), disposed side by side, of a continuous ground weft thread, wherein the rows of fastener elements (2) of each sliding clasp fastener half consist of a continuous helix produced during the weaving operation and having fastener elements (5) which are constructed as a plastic monofilament double weft length comprising coupling heads (6) and limbs (7) which adjoin the latter and which in a projection on to the plane of the sliding clasp fastener are substantially superimposed, and back connecting parts (8) are provided, wherein in a projection on to the plane of the sliding clasp fastener the double weft lengths (4) of the ground weft threads are disposed under the fastener elements (5) and between the fastener elements (5) without passing above the plastic monofilament and some of the warp threads (3) of the stringer tapes (1) are passed as binding warp threads above the fastener elements (5), wherein the double weft lengths (4) between the fastener elements (5) are pulled as ground weft thread support loops into the region of the upper limbs (7) of the fastener elements (5) by at least one of the binding warp threads, and wherein the combination of the following features is provided:
a) a first binding warp thread arrangement having a plurality of binding warp threads (31, 32, 33; 31, 32, 33, 34) is worked so that these binding warp threads always pass below the double weft lengths of the stringer tapes (1) which are pulled between the fastener elements (5) into the region of the upper limbs (7) of the fastener elements (5) and always pass above at least two fastener elements (5), and pass below only one fastener element, with the double weft length (4) situated below it, following the fastener elements (5) which are passed from above,
b) a second binding warp thread arrangement having at least one binding warp thread (35) is worked so that the double weft lengths (4) of the stringer tapes (1) between the fastener elements (5) are passed from above and the fastener elements (5) with the double weft length (4) situated below them are passed from below,
wherein the arrangement is effected so that the fastener elements (5) which, together with the double weft length (4) situated below them, are passed from below by a binding warp thread (31, 32, 33; 31, 32, 33, 34) of the first binding warp thread arrangement, are also passed from below by a binding warp thread (35) of the second binding warp thread arrangement.

2. A sliding clasp fastener according to claim 1, characterised in that the binding warp threads (31, 32, 33; 31, 32, 33, 34) of the first binding warp thread arrangement are disposed with a binding warp thread run-in ratio in the range from 1.25 : 1 to 1.35 : 1.

3. A sliding clasp fastener according to claim 2, characterised in that the binding warp threads (31, 32, 33; 31, 32, 33, 34) of the first binding warp thread arrangement are disposed with a binding warp thread run-in ratio in the range from 1.28: 1 to 1.32 : 1.

4. A sliding clasp fastener according to any one of claims 1 to 3, characterised in that the at least one binding warp thread (35) of the second binding warp thread arrangement is disposed with a binding warp thread run-in ratio in the range from 2.50 to 3.50.

5. A sliding clasp fastener according to claim 4, characterised in that the at least one binding warp thread (35) of the second binding warp thread arrangement is disposed with a binding warp thread run-in ratio in the range from 2.80 to 3.20.

6. A sliding clasp fastener according to any one of claims 1 to 5, characterised by a further combination feature, namely
c) a third binding warp thread arrangement having at least one binding warp thread (36) is worked so that the double weft lengths (4) of the stringer tapes (1) between the fastener elements (5), which double weft lengths are pulled up as ground weft thread support loops, are passed from below, but the fastener elements (5) are passed from above,
wherein the first and second binding warp thread arrangements are disposed near the back connecting parts (8) and the third binding warp thread arrangement is disposed near the coupling heads (6).

7. A sliding clasp fastener according to claim 6, characterised in that the at least one binding warp thread (36) of the third binding warp thread arrangement is disposed with a binding warp thread run-in ratio in the range 1.10 to 1.20.

8. A sliding clasp fastener according to claim 7, characterised in that the at least one binding warp thread (36) of the third binding warp thread arrangement is disposed with a binding warp thread run-in ratio in the range from 1.14 to 1.18.

9. A sliding clasp fastener according to any one of claims 1 to 8, characterised in that the first binding warp thread arrangement has three binding warp threads (31, 32, 33) which are each staggered in relation to each other by two weft pickings.

10. A sliding clasp fastener according to any one of claims 1 to 9, characterised in that the first binding warp thread arrangement has four binding warp threads (31, 32, 33, 34) which are each staggered in relation to each other by two weft pickings.

11. A sliding clasp fastener according to any one of claims 1 to 10, characterised in that the first binding warp thread arrangement (with the binding warp threads 31, 32, 33 or 31, 32, 33, 34) is worked in the repeat high/low/high/low/low/low or in the repeat high/low/high/low/low/low/high/low so that two or three fastener elements are passed from above.

12. A sliding clasp fastener according to any one of claims 1 to 11, characterised in that the second binding warp thread arrangement (with the at least one binding warp thread 35) is worked in the repeat low/high.

13. A sliding clasp fastener according to any one of claims 1 to 12, characterised in that the third binding warp thread arrangement (with the at least one binding warp thread 36) is worked in the repeat high/low.

14. A sliding clasp fastener according to any one of claims 11 to 13, characterised in that the binding warp threads (31 to 36) of the first and/or second and/or third binding warp thread arrangement are disposed in multiples side by side on the limbs (7) of the fastener elements (5).

15. A sliding clasp fastener according to any one of claims 1 to 14, characterised in that at least one further binding warp thread, which is worked as a web thread (37) is disposed between the fastener elements (5) and the double weft lengths (4), which are disposed below the latter, of the ground weft threads.

16. A sliding clasp fastener according to any one of claims 1 to 15, characterised in that the stringer tapes (1) consist of polyester threads and the monofilaments of the fastener elements (5) consist of a material of the polyamide group, preferably of PA 6,6 or of polyester-butylene terephthalate.

## Revendications

1. Fermeture à glissière comportant des bandes de support tissées (1) et des rangées (2) d'organes de fermeture, entrelacés dans le tissu et formés d'un monofilament de matière plastique, dans laquelle les bandes de support (1) sont constituées par des fils de chaîne (3) et des doubles trames (4) juxtaposées d'un fil de trame de base continu, et dans laquelle les rangées (2) d'organes de fermeture de chaque moitié du dispositif de fermeture à glissière sont constituées par un filament hélicoïdal continu, produit lors du processus de tissage, avec des organes de fermeture (5) réalisés sous la forme d'une trame double d'un monofilament de matière plastique et constitués par des têtes d'accouplement (6) ainsi que des branches (7) qui se raccordent aux têtes et sont dans une large mesure superposées en projection sur le plan du dispositif de fermeture à glissière, et il est prévu des éléments arrière de liaison (8), et dans laquelle les trames doubles (4) des fils de trame de base sont disposées, en projection sur le plan du dispositif de fermeture à glissière, au-dessous des organes de fermeture (5) et sans recouvrement du monofilament de matière plastique entre les organes de fermeture (5), et quelques-uns des fils de chaîne (3) des bandes de support (1) sont guidés sous la forme de fils de chaîne de liage par-dessus les organes de fermeture (5), et dans laquelle les trames doubles (4) sont tirées entre les organes de fermeture (5) par au moins l'un des fils de chaîne de liage sous la forme d'une boucle de support du fil de trame de base jusque dans la zone de la branche supérieure (7) des organes de fermeture (5), et dans laquelle existe la combinaison des caractéristiques suivantes :
a) un premier ensemble de fils de chaîne de liage comportant plusieurs fils de chaîne de liage (31,32,33 ou 31,32,33,34) est guidé de telle sorte que ces fils de chaîne de liage s'engagent toujours au-dessous des trames doubles des bandes de support (1), qui sont tirées entre les organes de fermeture (5) jusque dans la zone des branches supérieures (7) des organes de fermeture (5) et s'engagent au-dessus d'au moins deux organes de fermeture (5), et, à la suite des organes de fermeture (5) recouverts, s'engagent au-dessous seulement d'un organe de fermeture, et ce avec la trame double sous-jacente (4),
b) un second ensemble de fils de chaîne de liage comportant au moins un fil de chaîne de liage (35) est guidé de telle sorte que ce fil passe au-dessus des trames doubles (4) des bandes de support (1) entre les organes de fermeture (5) et passe au-dessous de la trame double sous-jacente (4) et des organes de fermeture (5) sous-jacents,
et dans laquelle l'agencement est tel qu'un fil de chaîne de liage (35) du second ensemble de fils de chaîne de liage s'engage également au-dessous des organes de fermeture (5), au-dessous desquels s'engagent un fil de chaîne de liage (31,32,33 ou 31,32,33,34) du premier ensemble de fils de chaîne de liage conjointement avec la trame double sous-jacente (4).

2. Fermeture à glissière selon la revendication 1, caractérisée en ce que les fils de chaîne de liage (31,32,33 ou 31,32,33,34) du premier ensemble de fils de chaîne de liage sont disposés avec un rapport d'entrée des fils de chaîne de liage dans la gamme de 1,25:1 à 1,35:1.

3. Fermeture à glissière selon la revendication 2, caractérisée en ce que les fils de chaîne de liage (31,32,33 ou 31,32,33,34) du premier ensemble de fils de chaîne de liage sont disposés avec un rapport d'entrée des fils de chaîne de liage dans la gamme de 1,28:1 à 1,32:1.

4. Fermeture à glissière selon l'une des revendications 1 à 3, caractérisée en ce que le ou les fils de chaîne de liage (35) du second ensemble de fils de chaîne de liage sont disposés avec un rapport d'entrée des fils de chaîne de liage dans la gamme de 2,50 à 3,50.

5. Fermeture à glissière selon la revendication 4, caractérisée en ce que le ou les fils de liage (105) du second ensemble de fils de chaîne de liage sont disposés avec un rapport d'entrée des fils de chaîne de liage dans la gamme de 2,80 à 3,20.

6. Fermeture à glissière selon l'une des revendications 1 à 5, caractérisée par une autre caractéristique de combinaison, à savoir
c) un troisième ensemble de fils de chaîne de liage comportant au moins un fil de chaîne de liage (36) est guidé de telle sorte que le fil passe au-dessous des trames doubles (4) des bandes de support (1) entre les organes de fermeture (5), qui sont relevés sous la forme d'une boucle de support du fil de trame de base, mais passe au-dessus des organes de fermeture (5),
les premier et second ensembles de fils de chaîne de liage étant disposés à proximité des éléments arrière de liaison (8), tandis que le troisième ensemble de fils de chaîne de liage est disposé à proximité des têtes d'accouplement (6).

7. Fermeture à glissière selon la revendication 6, caractérisée en ce que le ou les fils de chaîne de liage (36) du troisième ensemble de fils de chaîne de liage sont disposés avec un rapport d'entrée des fils de chaîne de liage dans la gamme de 1,10 à 1,20.

8. Fermeture à glissière selon la revendication 7, caractérisée en ce que le ou les fils de chaîne de liage (36) du troisième ensemble de fils de chaîne de liage sont disposés avec un rapport d'entrée des fils de chaîne de liage dans la gamme de 1,14 à 1,18.

9. Fermeture à glissière selon l'une des revendications 1 à 8, caractérisée en ce que le premier ensemble de fils de chaîne de liage comprend trois fils de chaîne de liage (31, 32, 33), qui sont réciproquement décalés de deux insertions de trame.

10. Fermeture à glissière selon l'une des revendications 1 à 9 caractérisée en ce que le premier ensemble de fils de chaîne de liage comprend quatre fils de chaîne de liage (31, 32, 33, 34) qui sont réciproquement décalés de deux insertions de trame.

11. Fermeture à glissière selon l'une des revendications 1 à 10, caractérisée en ce que le premier ensemble de fils de chaîne de liage (comportant les fils de chaîne de liage 31, 32, 33 ou 31, 32, 33, 34) est guidé dans le rapport haut/bas/haut/bas/bas/bas ou dans le rapport haut/bas/haut/bas/bas/bas/haut/bas, de sorte que les fils passent au-dessus de deux ou trois organes de fermeture.

12. Fermeture à glissière selon l'une des revendications 1 à 11, caractérisée en ce que le second ensemble de fils de chaîne de liage comportant le ou les fils de chaîne de liage (35) est guidé dans le rapport bas/haut.

13. Fermeture à glissière selon l'une des revendications 1 à 12, caractérisée en ce que le troisième ensemble de fils de chaîne de liage (comportant le ou les fils de châine de liage (36), est guidé dans le rapport haut/bas.

14. Fermeture à glissière selon l'une des revendications 11 à 13, caractérisée en ce que les fils de chaîne de liage (31 à 36) du premier et/ou du second et/ou du troisième ensemble de fils de chaîne de liage sont disposés côte-à-côte de façon multiple sur les branches (7) des organes de fermeture (5).

15. Fermeture à glissière selon l'une des revendications 1 à 14, caractérisée en ce qu'un autre fil de chaîne de liage, qui est guidé en tant que fil droit (37), est disposé entre les organes de fermeture (5) et les trames doubles (4), qui sont disposées au-dessous, des fils de trames de base.

16. Fermeture à glissière selon l'une des revendications 1 à 15, caractérisée en ce que les bandes de support (1) sont constituées par des fils de polyester et que les monofilaments des organes de fermeture (5) sontconstitués par un matériau du groupe polyamide, de préférence du PA 6.6 ou par du polyester-téréphtalate de butylène.
